# EUROPÄISCHE PATENTSCHRIFT

(11) **EP 0 283 688 B1**
(45) Veröffentlichungstag und Bekanntmachung des Hinweises auf die Patenterteilung: **11.11.1992**
(21) Anmeldenummer: 88101814.7
(22) Anmeldetag: 08.02.1988
(51) Int. Cl.: H05G 1/04, H05G 1/54, H01J 35/12

(54) **Röntgenstrahler**
X-ray emitter
Emetteur de rayons X

(30) Priorität: 20.02.1987 DE 3705544
(43) Veröffentlichungstag der Anmeldung: 28.09.1988
(73) Patentinhaber: SIEMENS AKTIENGESELLSCHAFT, 80333 München (DE)
(72) Erfinder: Appelt, Günther, D-8520 Erlangen (DE)

(56) Entgegenhaltungen:
- DE-C- 738 296
- GB-A- 402 242
- GB-A- 556 434
- GB-A- 834 719
- GB-A- 2 018 019

## Beschreibung

Die Erfindung betrifft einen Röntgenstrahler, welcher ein mit einer elektrisch isolierenden Flüssigkeit gefülltes, mit einem Strahlendurchtrittsfenster versehenes Gehäuse und eine in diesem angeordnete Röntgenröhre sowie eine den Betrieb des Röntgenstrahlers bei einem einen Grenzwert überschreitenden Flüssigkeitsdruck im Gehäuse unterbindende Schutzeinrichtung aufweist.

Bei derartigen bekannten Röntgenstrahlern ist die Sicherheitsvorrichtung vorgesehen, um den infolge der von der Röntgenröhre im Betrieb an die Flüssigkeit abgegebene Verlustwärme auftretenden Druckanstieg im Innern des Gehäuses innerhalb zulässiger Grenzen zu halten. Die an sich aus Sicherheitsgründen vorgesehene Schutzeinrichtung kann aber bei medizinischen Untersuchungen ihrerseits Gefahren auslösen, und zwar wenn während der Untersuchung eines Patienten die Schutzeinrichtung anspricht und den Röntgenstrahler unerwarteterweise außer Betrieb setzt. Dabei könnten im Falle von Katheterisierungen durchaus lebensbedrohliche Situationen für den Patienten auftreten.

In der GB-A-556 434 ist zwar ein Röntgenstrahler der eingangs genannten Art beschrieben, bei dem einem Ansprechen der Schutzeinrichtung ein optisches Signal vorangeht; da jedoch jeweils unklar ist, welche Zeit vom Auftreten des optischen Signals bis zum Ansprechen der Schutzeinrichtung noch verbleibt, ist das Bedienpersonal nicht ohne weiteres in der Lage, zu entscheiden, ob eine begonnene Untersuchung noch abgeschlossen werden kann oder sicherheitshalber abzubrechen ist.

Der Erfindung liegt die Aufgabe zugrunde, einen Röntgenstrahler der eingangs genannten Art so auszubilden, daß Gefährdungen des Patienten durch das Ansprechen der Schutzeinrichtung ausgeschlossen sind und außerdem das Bedienpersonal jederzeit in der Lage ist, zu entscheiden, ob eine bereits begonnene Untersuchung noch vor dem Ansprechen der Schutzeinrichtung abgeschlossen werden kann.

Nach der Erfindung wird diese Aufgabe gelöst durch einen Röntgenstrahler, welcher ein mit einer elektrisch isolierenden Flüssigkeit gefülltes, mit einem Strahlendurchtrittsfenster versehenes Gehäuse und eine in diesem angeordnete Röntgenröhre sowie eine den Betrieb des Röntgenstrahlers bei einem einen Grenzwert überschreitenden Flüssigkeitsdruck im Gehäuse unterbindende Schutzeinrichtung und eine Warneinrichtung mit einem kontinuierlich ein dem momentanen Wert des Flüssigkeitsdruckes im Gehäuse entsprechendes Signal abgebenden Druckfühler aufweist, welche Warneinrichtung bei einem unterhalb des für die Schutzeinrichtung maßgebenden Grenzwertes liegenden Schwellwert des Flüssigkeitsdruckes ein Warnsignal abgibt und Mittel zur Bestimmung und Anzeige der bis zum Erreichen des Grenzwertes des Flüssigkeitsdruckes verbleibenden Zeit aufweist. Dabei ist der Schwellwert so bemessen, daß die Abgabe des Warnsignales einen ausreichenden Zeitraum, z.B. 30 Minuten, vor dem zu erwartenden Ansprechen der Schutzeinrichtung erfolgt, so daß das Bedienpersonal bzw. der untersuchende Arzt beurteilen kann, ob eine begonnene Untersuchung in dem verbleibenden Zeitraum abgeschlossen werden kann oder sicherheitshalber abzubrechen ist. Gefährdungen des Patienten durch ein unerwartetes Ansprechen der Schutzeinrichtung sind somit ausgeschlossen. Außerdem steht dem Bedienpersonal durch die Anzeige der bis zum Erreichen des Grenzwertes verbleibenden Zeit ständig eine Information über die bis zum Ansprechen der Schutzeinrichtung verbleibenden Betriebszeit des Röntgenstrahlers zur Verfügung.

Zur Messung des Schwellwertes des Flüssigkeitsdruckes weist die Warneinrichtung nach einer Variante der Erfindung einen Druckfühler auf. Bei diesem kann es sich unter Umständen um einen Druckfühler handeln, der zugleich Bestandteil der Schutzeinrichtung ist und dort zur Messung des Grenzwertes des Flüssigkeitsdruckes dient.

Da je nach Einsatzgebiet des Röntgenstrahlers die Zeitdauer, für die dieser während einer Untersuchung in Betrieb sein muß, stark schwanken kann, ist nach einer Ausführungsform der Erfindung vorgesehen, daß der Schwellwert einstellbar ist. Es ist somit möglich, den zwischen der Abgabe des Warnsignales und dem Ansprechen der Schutzeinrichtung liegenden Zeitraum den jeweiligen Bedürfnissen anzupassen. Eine solche Einstellung des Schwellwertes ist dann besonders einfach zu realisieren, wenn der Druckfühler kontinuierlich ein dem momentanen Wert des Druckes entsprechendes Signal abgibt und die Warneinrichtung Mittel zum Vergleichen des dem momentanen Flüssigkeitsdruck entsprechenden Signales mit einem dem Schwellwert des Flüssigkeitsdruckes entsprechenden Sollwert aufweist, da in diesem Fall zum Verändern des Schwellwertes lediglich der Sollwert verändert werden muß.

Nach Varianten der Erfindung kann der Druckfühler dem Flüssigkeitsdruck im Gehäuse unmittelbar ausgesetzt oder, sofern das Gehäuse des Röntgenstrahlers einen nachgiebigen Wandabschnitt zum Ausgleich temperaturbedingter Volumenänderungen des Kühlmittels aufweist, durch den nachgiebigen Wandabschnitt, der durch eine Membran gebildet sein kann, mittelbar betätigt sein.

In der beigefügten Zeichnung ist ein Ausführungsbeispiel der Erfindung schematisch dargestellt.

Die Figur zeigt einen erfindungsgemäßen Röntgenstrahler, der ein mit einer elektrisch isolierenden Flüssigkeit, z.B. Isolieröl, gefülltes Gehäuse 1 aufweist, in dem eine Röntgenröhre 2 angeordnet ist. Diese ist als Drehanoden-Röntgenröhre ausgebildet, die einen Anodenteller 3, eine Kathode 4 und einen Motor zum Antrieb der Drehanode enthält, der einen Rotor 5 und einen außerhalb des Glaskörpers der Röntgenröhre 2 auf einem Isolator 6 angeordneten Stator 7 aufweist. Das Gehäuse 1 besitzt ein Strahlendurchtrittsfenster 8 für die vom Anodenteller 3 ausgehende Röntgenstrahlung. Innerhalb des Gehäuses 1 ist eine Querwand 9 vorgesehen, an der eine den Innenraum des GeGehäuses 1 flüssigkeitsdicht verschließende, nach außen gewölbte nachgiebige Membran 10 vorgesehen ist, die dazu dient, temperaturbedingte Volumenschwankungen der Flüssigkeit im Inneren des Gehäuses 1 aufzunehmen. Die zum Betrieb der Röntgenröhre erforderlichen Versorgungsspannungen, nämlich die Kathoden-Heizspannung, die Hochspannung und die zum Antrieb der Drehanode erforderliche Spannung, gibt eine Generatoreinrichtung 11 ab, wobei in der Figur aus Gründen der Übersichtlichkeit nur eine einzige Leitung 12 zwischen der Generatoreinrichtung 11 und der Röntgenröhre 2 dargestellt ist. Die Generatoreinrichtung 11 ist mit einer Datenverarbeitungseinrichtung 33 verbunden, über deren Tastatur 39 die Betriebsdaten der Röntgenröhre 2 eingestellt werden können und der Röntgenstrahler in Betrieb gesetzt werden kann.

Um den infolge der Erwärmung der in dem Gehäuse 1 befindlichen Flüssigkeit durch die von der Röntgenröhre 2 im Betrieb abgegebenen Verlustwärme auftretenden Anstieg des Flüssigkeitsdrukkes im Gehäuse 1 unterhalb eines aus Sicherheitsgründen einzuhaltenden Grenzwertes zu halten, weist der Röntgenstrahler eine Schutzeinrichtung auf, die dessen Betrieb bei einem den Grenzwert überschreitenden Flüssigkeitsdruck im Gehäuse 1 unterbindet. Im einzelnen umfaßt die Schutzeinrichtung einen Drucksensior 32, der derart an dem Gehäuse 1 angebracht ist, daß er dem Flüssigkeitsdruck im Inneren des Gehäuses 1 unmittelbar ausgesetzt ist, ein Schütz 14 zur Anschaltung der Röntgenröhre 2 an die Generatoreinrichtung 11, das Kontakte 14a, von denen der Übersichtlichkeit halber nur einer dargestellt ist, und eine Erregerwicklung 14b aufweist, und eine Spannungsquelle 42, an die die Erregerwicklung 14b des Schützes 14 mittels einer Schaltstufe 43 anschaltbar ist. Außerdem ist die Datenverarbeitungseinrichtung 33 Bestandteil der Schutzeinrichtung.

Im einzelnen umfaßt die Datenverarbeitungseinrichtung 33 einen Multiplexer 34, einen Analog/Digital-Wandler 35, einen Recheneinrichtung 36, einen Speicher 37, eine Ausgabeeinheit 38 und eine Tastatur 39.

Mittels der mit der Recheneinrichtung 36 verbundenen Tastatur 39 besteht die Möglichkeit, den Grenzwert des Flüssigkeitsdruckes im Gehäuse 1 einzugeben. Dieser wird dann von der Recheneinrichtung 36 in dem Speicher 37 abgelegt und steht dort zur Verfügung. Außerdem können wie erwähnt mittels der Tastatur 39 die Betriebsdaten für den Röntgenstrahler gewählt werden, wobei die Recheneinrichtung 36 über die Ausgabeeinheit 38 auf die Generatoreinrichtung 11 einwirkt und diese veranlaßt, die entsprechenden Spannungen für die Röntgenröhre 2 bereitzustellen. Die tatsächlich von der Generatoreinrichtung 11 abgegebenen Spannungen werden einem Multiplexer 34 zugeführt, dem außerdem das von dem Druckfühler 32 abgegebene Signal, dieser gibt kontinuierlich ein dem momentanen Wert des Flüssigkeitsdruckes im Gehäuse 1 entsprechendes Signal ab, zugeführt wird. Von dem Multiplexer 34 gelangen diese zu dem Analog/Digital-Wandler 35 und von dort zu der Recheneinrichtung 36. Diese vergleicht ständig den momentan im Inneren des Gehäuses 1 herrschenden Flüssigkeitsdruck mit den in dem Speicher 37 abgespeicherten Wert für den Grenzwert des Flüssigkeitsdruckes. Solange der Flüssigkeitsdruck im Gehäuse 1 unterhalb des Grenzwertes liegt, ist der Kontakt 14a des Schützes geschlossen und die Röntgenröhre 2 somit an die Generatorschaltung 11 angeschaltet. Sie wird dann mit den über die Tastatur 39 eingestellten Betriebsdaten betrieben. Sobald der Flüssigkeitsdruck im Gehäuse 1 den Grenzwert übersteigt, wirkt die Recheneinrichtung 36 über die Ausgabeeinheit 38 auf die Schaltstufe 43 derart ein, daß die Erregerspule 14b des Schützes 14 von der Spannungsquelle 42 getrennt wird, was zur Folge hat, daß der Kontakt 14a des Schützes öffnet und die Röntgenröhre 2 von der Generatoreinrichtung 11 getrennt ist, so daß der Betrieb des Röntgenstrahlers unterbunden ist.

Um auf das bevorstehende Ansprechen der Schutzeinrichtung, d.h. die Unterbrechung des Betriebes des Röntgenstrahlers, aufmerksam zu machen, weist der erfindungsgemäße Röntgenstrahler eine Warneinrichtung auf, welche bei einem unterhalb des für die Schutzeinrichtung maßgebenden Grenzwertes liegenden Schwellwertes des Flüssigkeitsdruckes im Gehäuse 1 ein Warnsignal abgibt. Die Warneinrichtung weist neben dem Drucksensor 32 und der Spannungsquelle 42, die auch Bestandteile der Schutzeinrichtung sind, eine Warnlampe 17, einen akustischen Signalgeber 18, Schaltstufen 40 und 41 sowie ein Zeitdisplay 44 auf. Die Datenverarbeitungseinrichtung 33 ist ebenfalls Bestandteil der Warneinrichtung.

Der für das Ansprechen der Warneinrichtung maßgebliche Schwellwert des Flüssigkeitsdruckes im Gehäuse 1 kann ebenfalls mittels der Tastatur 39 in den Speicher 37 der Recheneinrichtung 36 eingegeben werden. Übersteigt der Flüssigkeitsdruck im Gehäuse 1 den Schwellwert, wirkt die Recheneinrichtung 36 über die Ausgabeeinheit 38 auf die Schaltstufen 40 und 41 derart ein, daß die Warnlampe 17 und der akustische Signalgeber 18 mit der Spannungsquelle 42 verbunden sind.

Der Schwellwert, bei dem die Warneinrichtung anspricht, wird je nach Einsatzgebiet des Röntgenstrahlers so bemessen, daß das Warnsignal zu einem Zeitpunkt abgegeben wird, der ausreichend lange vor dem Ansprechen der Schutzeinrichtung liegt, um den Bedienpersonal eine Entscheidung darüber zu ermöglichen, ob eine beabsichtigte Untersuchung noch begonnen werden bzw. eine bereits in der Durchführung begriffene Untersuchung noch beendet werden kann oder aus Sicherheitsgründen abzubrechen ist.

Außerdem berechnet die Recheneinrichtung 36 aus dem momentanen Wert des Flüssigkeitsdruckes und den ihr über den Multiplexer 34 und den Analog/Digital-Wandler 35 zugeführten Werten für die Betriebsdaten der Röntgenröhre 2 sowie dem gespeicherten Grenzwert des Flüssigkeitsdruckes ständig den bis zu dessen Erreichen verbleibenden Zeitraum und zeigt diesen über die Ausgabeeinrichtung 38 auf einem Zeitdisplay 44 an.

Bei der Ermittlung der bis zum Ansprechen der Schutzeinrichtung verbleibenden Zeit wird von der Erkenntnis Gebrauch gemacht, daß dem momentan im Gehäuse 1 herrschenden Flüssigkeitsdruck und dem Grenzwert des Flüssigkeitsdruckes bestimmte Temperaturen zugeordnet sind, wobei der Differenz dieser Temperaturen eine bestimmte Wärmemenge zugeordnet werden kann, die erforderlich ist, um das in dem Gehäuse 1 befindliche Isolieröl von der dem momentanen Flüssigkeitsdruck entsprechenden Temperatur auf die dem Grenzwert des Flüssigkeitsdruckes entsprechende Temperatur aufzuheizen. Da außerdem aus den Betriebsdaten der Röntgenröhre 2 die pro Zeiteinheit anfallende Verlustwärme errechnet werden kann, besteht somit die Möglichkeit, den bis zum Erreichen des Grenzwertes des Flüssigkeitsdruckes, also bis zum Ansprechen der Schutzschaltung verbleibenden Zeitraum zu berechnen. Die Verlängerung dieses Zeitraumes infolge der von dem Röntgenstrahler an die Umgebung abgegebene Wärmemenge kann durch einen einfachen Iterationsvorgang ebenfalls berücksichtigt werden.

Auf dem Zeitdisplay 44 erscheint somit der bei den momentan eingestellten Betriebsdaten der Röntgenröhre 2 bis zum Ansprechen der Schutzeinrichtung verbleibende Zeitraum. Werden die Betriebsdaten der Röntgenröhre 2 in einer Weise verändert, die sich auf die von der Röntgenröhre 2 pro Zeiteinheit abgegebene Verlustwärme auswirken, wird dies umgehend bei der Berechnung des bis zum Ansprechen der Schutzeinrichtung verbleibenden Zeitraumes berücksichtigt, so daß auch bei Veränderungen der Betriebsdaten der Röntgenröhre 2 während der Untersuchung dem Zeitdisplay 44 stets eine korrekte Information zu entnehmen ist.

## Patentansprüche

1. Röntgenstrahler, welcher ein mit einer elektrisch isolierenden Flüssigkeit gefülltes, mit einem Strahlendurchtrittsfenster (8) versehenes Gehäuse (1) und eine in diesem angeordnete Röntgenröhre (2) sowie eine den Betrieb des Röntgenstrahlers bei einem einen Grenzwert überschreitenden Flüssigkeitsdruck im Gehäuse (1) unterbindende Schutzeinrichtung (14, 32, 33) und eine Warneinrichtung (17, 18, 32, 33, 44) mit einem kontinuierlich ein dem momentanen Wert des Flüssigkeitsdruckes im Gehäuse (1) entsprechendes Signal abgebenden Druckfühler (32) aufweist, welche Warneinrichtung (17, 18, 32, 33, 44) bei einem unterhalb des für die Schutzeinrichtung (14, 32, 33) maßgebenden Grenzwertes liegenden Schwellwert des Flüssigkeitsdruckes ein Warnsignal abgibt und Mittel (33, 44) zur Bestimmung und Anzeige der bis zum Erreichen des Grenzwertes des Flüssigkeitsdruckes verbleibenden Zeit aufweist.

2. Röntgenstrahler nach Anspruch 1, **dadurch gekennzeichnet,** daß der Schwellwert einstellbar ist.

3. Röntgenstrahler nach Anspruch 1 oder 2, **dadurch gekennzeichnet,** daß die Warneinrichtung Mittel (33) zum Vergleichen des dem momentanen Flüssigkeitsdruck entsprechenden Signales mit einem dem Schwellwert des Flüssigkeitsdruckes entsprechenden Sollwert aufweist.

4. Röntgenstrahler nach einem der Ansprüche 1 bis 3, **dadurch gekennzeichnet,** daß der Druckfühler (16, 27, 32) dem Flüssigkeitsdruck im Gehäuse (1) unmittelbar ausgesetzt ist.

5. Röntgenstrahler nach einem der Ansprüche 1 bis 3, dessen Gehäuse (1) einen nachgiebigen Wandabschnitt (10) zum Ausgleich temperaturbedingter Volumenänderungen des Kühlmittels aufweist, **dadurch gekennzeichnet,** daß der Druckfühler durch den nachgiebigen Wandabschnitt (10) mittelbar betätigt ist.

6. Röntgenstrahler nach Anspruch 5, **dadurch gekennzeichnet,** daß der nachgiebige Wandabschnitt des Gehäuses (1) durch eine Membran (10) gebildet ist.

## Claims

1. An X-ray source which has a housing (1) filled with an electrically insulating liquid and provided with a ray passage window (8), and having an x-ray tube (2) arranged in this housing as well as a protective device (14, 32, 33) stopping operation of the X-ray source when the liquid pressure in the housing (1) exceeds a limiting value, and a warning device (17, 18, 32, 33, 44) with a pressure sensor (32) continually delivering a signal corresponding to the momentary value of the liquid pressure in the housing (1), which warning device (17, 18, 32, 33, 44) delivers a warning signal at a threshold value of the liquid pressure lying below the limiting value applicable to the protective device (14,32,33), and comprises means (33, 44) for determining and displaying the time remaining until the limiting value of the liquid pressure is reached.

2. An X-ray source according to claim 1, characterised in that the threshold value is adjustable.

3. An X-ray source according to claim 1 or 2, characterised in that the warning device has means (33) for comparing the signal corresponding to the momentary liquid pressure with a desired value corresponding to the threshold value of the liquid pressure.

4. An X-ray source according to one of claims 1 to 3, characterised in that the pressure sensor (16, 27, 32) is directly exposed to the liquid pressure in the housing (1).

5. An X-ray source according to one of claims 1 to 3, the housing (1) of which has a flexible wall section (10) for compensating the temperature-dependent volume changes of the cooling agent, characterised in that the pressure sensor is indirectly activated by the flexible wall section (10).

6. An X-ray source according to claim 5, characterised in that the flexible wall section of the housing (1) is formed by a membrane (10).

## Revendications

1. Émetteur radiologique qui comporte un boîtier (1) rempli par un liquide électriquement isolant et qui est pourvu d'une fenêtre (8) de passage du rayonnement, et un tube à rayons X (2) disposé dans ce boîtier, ainsi qu'un dispositif de protection (14,32,33), qui interdit le fonctionnement de l'émetteur radiologique dans le cas où la pression du liquide dans le boîtier (1) dépasse une valeur limite, et un dispositif d'avertissement (17,18,32,33,44) comportant un capteur de pression (32), qui délivre en continu un signal correspondant à la valeur instantanée de la pression du liquide dans le boîtier (1), lequel dispositif d'avertissement (17,18,32,33,44) délivre un signal d'avertissement dans le cas où la valeur de seuil de la pression du liquide est inférieure à une valeur limite déterminante pour le dispositif de protection (14,32,33) et comporte des moyens (33,44) pour déterminer et afficher la durée qui subsiste jusqu'à ce que soit atteinte la valeur limite de la pression du liquide.

2. Émetteur radiologique suivant la revendication 1, caractérisé par le fait que la valeur de seuil est réglable.

3. Émetteur radiologique suivant la revendication 1 ou 2, caractérisé par le fait que le dispositif d'avertissement comporte des moyens (33) pour comparer le signal, qui correspond à la pression instantanée du liquide, à une valeur de consigne qui correspond à la valeur de seuil de la pression du liquide.

4. Émetteur radiologique suivant l'une des revendications 1 à 3, caractérisé par le fait que le capteur de pression (16,27,32) est soumis directement à la pression du liquide dans le boîtier (1).

5. Émetteur radiologique suivant l'une des revendications 1 à 3, dont le boîtier (1) possède une section de paroi flexible (10) pour compenser des variations de volume du milieu réfrigérant, conditionnées par la température, caractérisé par le fait que le capteur de pression est actionné indirectement par la section de paroi flexible (6).

6. Émetteur radiologique suivant la revendication 5, caractérisé par le fait que la section de paroi flexible du boîtier (1) est formée par une membrane (10).
